# EUROPÄISCHE PATENTANMELDUNG

(11) **EP 2 261 549 A1**
(43) Veröffentlichungstag der Anmeldung: **15.12.2010**
(21) Anmeldenummer: 10162754.5
(22) Anmeldetag: 12.05.2010
(51) Int. Cl.: F21L 4/00, F21L 4/02, F21L 19/00, F21V 7/00, F21V 21/084, F21Y 101/02

(54) **Streulichtaufsatz für eine tragbare Lampe**

(30) Priorität: 01.06.2009 CH 9292009
(71) Anmelder: Mammut Sports Group AG, 5703 Seon (CH)
(72) Erfinder: Weber, Jürg, 6300, Zug (CH); Holzinger, Matthias, CH-8633 Wolfhausen (CH); Sem, Hediger, CH-6403 Küssnacht am Rigi (CH)
(74) Vertreter: Bogensberger, Burkhard

(57) **Zusammenfassung**

Die Erfindung bezieht sich auf einen Streulichtaufsatz (1) für eine tragbare Lampe, insbesondere Stirnlampe (9), mit einem transparenten oder transluzenten Gehäuse (2), dessen erstes Ende (3) mit einer Abschlusskappe (8) verschlossen ist, ein als Diffusorspiegel ausgebildetes Reflektorelement (7) aufweist, und dessen zweites Ende einen Fußbereich (6) bildet, welcher der äusseren Form der Lampe (9) angepasst ist, um ein reversibles Fixieren des Streulichtaufsatzes an der Lampe zu ermöglichen, wobei bei fixiertem Streulichtaufsatz das Reflektorelement (7) der Lichtquelle (13) gegenüber liegt und der Abstand zwischen Reflektorelement (7) und Lichtquelle (13) mindestens 1 cm, insbesondere 1 bis 20 cm, und typischerweise 5 bis 10 cm beträgt.

Zum wiederabnehmbaren Anbringen kann der Streulichtaufsatz über einen Schnellverschlussmechanismus mit der Lampe verbunden werden, inbesondere über einen Schnapp-, Klemm-, Schraub- oder bajonettartigen Drehverschluss.

## Beschreibung

### TECHNISCHES GEBIET

Die vorliegende Erfindung bezieht sich auf einen Streulichtaufsatz für eine tragbare Lampe, insbesondere eine Taschenlampe oder Stirnlampe, der eine blendfreie, räumliche Ausleuchtung der Umgebung, beispielsweise in einem Zelt, Campingmobil, Wohnwagen oder in einer Höhle, erlaubt.

### STAND DER TECHNIK

Im Stand der Technik sind Campingleuchten bekannt, die einen Standsockel mit einem Aufnahmefach für Batterien, sowie eine Lichtquelle und einen über der Lichtquelle angebrachten, fix mit der Basis verbundenen, transparenten Diffusoraufsatz mit mindestens einem integrierten Reflektorelement aufweisen. Diese Lampen produzieren ein blendfreies, diffuses Licht, das für eine gleichmäßige Beleuchtung der Umgebung sorgt.

Nun sind derartige Campingleuchten aber relativ gross und daher auch relativ schwer. Gerade im Bereich von Outdoor-Aktivitäten wie Trekking oder Bergsteigen ist es jedoch von Vorteil, das Gewicht und die Größe der mitgeführten Gegenstände so gering wie möglich zu halten. Es ist daher das Ziel der gegenständlichen Erfindung, den Wanderern, Kletterern, Höhlenforschern, sonstigen In- und Outdoor-Sportlern sowie den Campingbegeisterten eine einfache und wirkungsvolle Möglichkeit zubieten, die es ihnen erlaubt, auf das zusätzliche Mitnehmen einer Campingleuchte zu verzichten.

Im Stand der Technik bekannt sind u.a. spezielle Verschlusskappen für handelsübliche, transluzente oder transparente Wasserflaschen, in die mehrere solarbetriebene LEDs integriert sind. Auf diese Weise kann eine flüssigkeitsgefüllte Wasserflasche zu einer Campingleuchte umfunktioniert werden, die ein diffuses Licht ausstrahlt, das zur räumlichen Ausleuchtung im Nahbereich, beispielsweise im Innenraum eines Zeltes, geeignet ist.

Da zur Standardausrüstung eines Wanderers oder Campers heutzutage in der Regel eine Taschenlampe oder Stirnlampe gehört, wird diese häufig auch für die Innenraumbeleuchtung in einem Zelt verwendet und bietet somit ebenfalls eine Alternative zu einer Campingleuchte.

Der Nachteil einer herkömmlichen Taschen- oder Stirnlampe bei der Verwendung als Campingleuchte besteht jedoch darin, dass sie einen gerichteten Lichtstrahl aus einer oder mehreren LEDs erzeugt und daher nur eine geringe räumliche Ausleuchtung erzielt. Darüber hinaus ist der Lichtstrahl stark blendend und daher für die Anwendung im Innenraum eines Zeltes unvorteilhaft.

Im Stand der Technik sind jedoch auch modifizierte Stirnlampen bekannt, bei denen für die Erzeugung von Streulicht im Nahbereich eine im wesentlichen planare Streulinse wie ein Verschlussdeckel aus einer seitlichen Parkposition heraus unmittelbar vor die Lichtquelle geschoben, gedreht oder geklappt werden kann. Dadurch wird die direkte Blendwirkung des Lichtstrahles reduziert und eine etwas bessere Raumausleuchtung erzielt.

Dennoch verbleibt als Nachteil, dass die LEDs aufgrund ihrer versenkten Position im Lampengehäuse trotz der vorgelagerten Streulinse einen mehr oder weniger breiten Lichtkegel erzeugen. Hinzu kommt, dass die Lichtausbeute aufgrund der mit der Vorderfront des Lampengehäuses in einer Ebene liegenden Streulinse nicht optimal ist.

### KURZE BESCHREIBUNG DER ERFINDUNG

Aufgabe der vorliegenden Erfindung ist es daher, ein System zur Verfügung zu stellen, das es ermöglicht, eine handelsübliche tragbare Lampe, insbesondere Taschen- oder Stirnlampe, auf einfache und kostengünstige Weise zu einer effektiven Campingleuchte umzufunktionieren, die eine starke Lichtstreuung bei maximaler Lichtausbeute bietet und daher zur gleichmäßigen räumlichen Ausleuchtung vorwiegend im Nahbereich, beispielsweise im Innenraum eines Zeltes oder Wohnwagens, eingesetzt werden kann.

Diese Aufgabe wird durch den Streulichtaufsatz, wie in Anspruch 1 beschrieben, gelöst. Weitere nützliche Ausführungsformen der Erfindung sind in den abhängigen Ansprüchen definiert.

### BESCHREIBUNG DER ABBILDUNGEN

- Fig. 1:: zeigt eine Explosionszeichnung des Streulichtaufsatzes in schrä- ger Frontansicht
- Fig. 2:: zeigt eine Explosionszeichnung des Streulichtaufsatzes in schrä- ger Seitenansicht
- Fig. 3:: zeigt eine Explosionszeichnung des Streulichtaufsatzes mit Stirn- lampe in schräger Seitenansicht
- Fig. 4:: zeigt den Streulichtaufsatz in aufgesetztem Zustand auf einer Stirnlampe in schräger Frontansicht
- Fig. 5:: zeigt den Streulichtaufsatz in aufgesetztem Zustand auf einer Stirnlampe in schräger Seitenansicht
- Fig. 6:: zeigt eine weitere Ausführungsform des Streulichtaufsatzes in aufgesetztem Zustand auf einer Stirnlampe
- Fig. 7:: zeigt eine weitere Ausführungsform des Streulichtaufsatzes in aufgesetztem Zustand auf einer Stirnlampe

### DETAILLIERTE BESCHREIBUNG DER ERFINDUNG

Wie aus Fig. 1 und Fig. 2 ersichtlich, umfasst der erfindungsgemäße Streulichtaufsatz 1 in einer ersten Ausführungsform ein transparentes, hülsenförmiges Gehäuse 2, mit einem ersten Ende 3 und einem zweiten Ende 4, wobei das erste Ende 3 durch ein Abschlusselement, insbesondere eine Abschlusskappe 8, verschlossen wird und mit diesem zusammen einen Kopfbereich 5 bildet, und das zweite Ende 4 offen ist und einen Fußbereich 6 bildet. Das Gehäuse kann sich in Richtung zum ersten Ende 3 hin gegebenenfalls konisch erweitern oder verjüngen und weist im Bereich seines offenen Endes 4 einen typischerweise rechteckförmigen, rechteckartigen (=rechteckförmig mit abgerundeten Ecken), ovalen, ellipsoidalen, kreisrunden oder gegebenenfalls auch polygonalen Querschnitt auf. Das Abschlusselement am ersten Ende 3 kann mit dem Gehäuse 2 als ein einstückiges Ganzes ausgebildet oder als ein separater Teil ausgeführt sein, der mit dem Gehäuse zu verbinden ist. Ebenso kann auch das Gehäuse selbst in Form einer einstückigen Hülse oder als zwei- oder mehrteiliges, typischerweise durch Schnellverschlüsse miteinander zu verbindbares Set von Einzelteilen ausgeführt sein. Im Kopfbereich weist der Streulichtaufsatz ein als Diffusorspiegel ausgebildetes Reflektorelement 7 auf.

Mit "Hülse" oder "hülsenförmig" wird hierin die im Regelfall längliche äussere Form des einseitig offenen Gehäuses angedeutet. Aber auch davon abweichende Formen, beispielsweise eine kugelige oder würfelige Form des allenfalls mehrteiligen, im einsatzbereiten Zustand jedoch stets einseitig offenen Gehäuses, sollen erfindungsgemäss von diesen Begriffen mitumfasst sein.

Die Verwendung des Streulichtaufsatzes erfolgt im einfachsten Fall dadurch, dass er über eine handelsübliche Lampe, typischerweise eine Taschen- oder Stirnlampe, lose darübergestülpt wird, für den Einsatz im Outdoorbereich ist hingegen eine Befestigung an der entsprechenden Lampe von Vorteil. Als Lampe soll hierin auch eine herkömmliche Glühbirne mit zugehöriger Fassung bzw. zugehörigem Lampensockel verstanden werden, wobei der Ausdruck Glühbirne hier stellvertretend für alle in eine Fassung oder einen Sockel einzuschraubenden Leuchtmittel mit Aussengewinde steht, beispielsweise auch für Energiesparlampen mit spiralförmiger Leuchtstoffröhre.

Das erste Ende 3 des Gehäuses ist jenes, welches im betriebsfertig auf einer Lampe montierten Zustand in einem vorbestimmten, von der Gehäuselänge abhängigen Abstand der Lichtquelle gegenüberliegt. Gemäss einer Ausführungsform der vorliegenden Erfindung ist es mit einer mit dem Gehäuse untrennbar, beispielsweise einstückig, verbundenen oder gegebenenfalls wieder abnehmbaren Kappe 8 ausgestattet, welche einerseits das Reflektorelement 7 trägt und andererseits das Gehäuse an dieser Stelle vollumfänglich abschliesst.

Das Reflektorelement 7 ist auf der Innenseite der Kappe 8 mit dieser fest oder lösbar verbunden, was im letzteren Fall die Möglichkeit eines Auswechselns bei Beschädigung erlaubt. Bei bestriebsbereit an der Lampe angebrachtem Streulichtaufsatz liegt jedenfalls das Reflektorelement 7 der Lichtquelle 14 so gegenüber, dass der aus der Lichtquelle 14 austretende Lichtstrahl oder Lichtkegel zentral auf die konvexe Oberfläche das Reflektorelements 7 trifft und von diesem möglichst gleichmässig in alle Richtungen reflektiert wird.

In einer speziellen Ausführungsform kann die Kappe 8 zweiteilig aufgebaut sein und einen ersten, etwa ringförmigen Teil 8a umfassen, der das Reflektorelement 7 trägt, sowie einen zweiten Teil 8b, der als Deckel ausgebildet ist und über mindestens ein Verbindungselement, vorzugsweise eine Steckverbindung, lösbar mit dem ersten Teil 8a verbunden ist. Dieser Aufbau ermöglicht es unter anderem, das Reflektorelement bei Verschmutzung oder etwaiger Beschädigung auf einfache Art und Weise zu entfernen, zu reinigen oder aber kostengünstig zu ersetzen.

Die lösbare Verbindung zwischen der ein- oder zweiteiligen Kappe und dem Gehäuse kann auf unterschiedliche Weise erfolgen, beispielsweise durch einen Schnellverschluss wie etwa eine Schnapp-, Klemm-, Schraub- oder Steckverbindung.

Der erfindungsgemäße Streulichtaufsatz ist zum Zweck der Verwendung mit handelsüblichen Taschen- oder Stirnlampen mit seinem offenen Ende 4 auf deren Geometrie und Dimensionen abgestimmt. Als Taschenlampen sind hierin im Wesentlichen stabförmige Taschenlampen zu verstehen.

Im einfachsten Anwendungsfall der vorliegenden Erfindung handelt es sich bei der tragbaren Lampe, insbesondere Taschen- oder Stirnlampe, um ein solches Modell, das auf einer ebenen Unterlage zumindest eingermassen stabil, jedenfalls selbststehend, aufgestellt werden und dabei sein Licht senkrecht nach oben abstrahlen kann. Um mit solchen Lampen eine diffuse, räumliche und blendfreie Ausleuchtung der näheren Umgebung zu erzielen, kann ein erfindungsgemässer Streulichtaufsatz verwendet werden, der am Ende 4 einen Innendurchmesser aufweist, welcher den grössten Aussendurchmesser der Lampe übersteigt und daher einfach lose über diese gestülpt werden kann.

Es ist jedoch für die meisten Anwendungen bevorzugt, dass der erfindungsgemässe Streulichtaufsatz an der Lampe reversibel, d.h. wieder abnehmbar, befestigt werden kann, um dessen Verwendung in jeder beliebigen Lage der Lampe, also beispielsweise auch in hängender Lage, zu ermöglichen.

Zu diesem Zweck ist es vorgesehen, dass der Streulichtaufsatz im Fussbereich 6 seines offenen Endes 4 Befestigungsmittel aufweist, die mit korrespondierenden Befestigungsmitteln der Lampe zusammenwirken und die es erlauben, ihn mit der Lampe reversibel zu verbinden, beispielsweise nach Art eines Schnellverschlusses, insbesondere eines Schnapp-, Klemm-, Schraub- oder bajonettartigen Drehverschlusses.

In einer Ausführungsform für eine Stirnlampe mit ovalem oder rechteckförmigem Querschnitt des Lampensockels ist der erfindungsgemässe Streulichtaufsatz so an die Lampengeometrie angepasst, dass er über die lichtaustrittsseitige Oberseite der Stirnlampe gestülpt und durch leichtes Andrücken bis zum Überweinden eines Schnappverschlussmechanismus mit dieser verbunden werden kann. In diesem Fall erfolgt das Zusammenwirken des Streulichtaufsatzes mit dem Lampensockel über entsprechende Kanten und Vorsprünge bzw. Widerlager und Widerhaken, wie in den Abbildungen (Fig. 3 bis 6) dargestellt. Eine derartige Befestigung kann aber auch über eine andere Art eines Schnellverschlusses, wie oben erwähnt, vorgesehen werden. Insbesondere kann für Lampen mit rundem Querschnitt des Lampengehäuses oder Lampensockels ein Drehverschluss nach Art eines Schraubversschlusses mit Innen- und Aussengewinde vorgesehen sein. Alternativ dazu kann der Drehverschluss auch in Form eines bajonettartigen Drehverschlusses ausgeführt sein, beispielsweise dergestalt, dass der Streulichtaufsatz im Fussbereich 6 des Endes 4 an wenigstens einer Stelle seines Umfanges, vorteilhafterweise an wenigstens zwei Stellen einen nach aussen gerichteten Kragen aufweist. Dieser Kragen wirkt mit zumindest einer am Lampengehäuse bzw. Lampensockel angeordneten, korrespondierenden, kreisförmig gekrümmten Rückhalteschiene zusammen, indem er unter diese hineingedreht wird und darin festgeklemmt oder nach Überwindung eines Hindernisses im Sinne eines Schnappverschlusses einrastet und fixiert wird.

Ist die Hülse des Gehäuses 2 zweiteilig ausgeführt, kann sie je nach Ausführungsform, beispielsweise mit oder ohne Scharnier am Ende 3, auch an einen Flanschbereich des Lampensockels angelegt und beispielsweise mittels wenigstens eines Klammerverschlusses am Lampensockel stabil festgeklemmt und fixiert werden. Am anderen Ende 3 können die Gehäusehälften entweder durch das Scharnier oder z.B. durch Steck- oder Schnappverschlüsse zusammengehalten werden.

Um eine möglichst hohe Lichtausbeute und eine gute Streuung des Lichts zu erzielen, sollte der Abstand zwischen der in der Lampe 9 integrierten Lichtquelle 13 und dem Reflektorelement 7 bei betriebsbereit positioniertem Streulichtaufsatz mindestens 1 cm betragen. Im Regelfall beträgt dieser Abstand etwa 1 bis maximal etwa 20 cm, für die meisten Anwendungsfälle genügt jedoch ein Streulichtaufsatz, dessen Länge einen Abstand des Reflektorelements von der Lichtquelle im Bereich von ca. 5 bis 10 cm ergibt. Bei eingeschalteter Lichtquelle 13, die meist aus einer oder mehreren LEDs besteht aber natürlich auch eine herkömmliche Glühbirne umfassen kann, wird der gerichtete Lichtstrahl vom Reflektorelement 7 in seitliche Richtungen abgelenkt, durchdringt die transparenten oder transluzenten, beispielsweise milchglasartigen, Wandungen des Gehäuses 2 und erzeugt so eine diffuse, gleichmäßige und blendfreie Ausleuchtung der Umgebung.

Obschon im Nachfolgenden der erfindungsgemässe Streulichtaufsatz im Detail für die Verwendung mit einer Stirnlampe exemplarisch dargestellt und beschrieben wird, ist es für den Fachmann auf diesem Gebiet aus seinem Wissen in Verbindung mit der nachfolgenden Beschreibung ohne Weiteres und ohne erfinderisches Zutun erkennbar, dass und wie die grundlegenden Prinzipien der Erfindung auch auf die Verwendung mit anderen tragbaren Lampen, insbesondere Taschenlampen, sowie gegebenenfalls auch fix montierten, beispielsweise frei hängenden, Leuchtmitteln wie Glühbirnen und Leuchtstofflampen anwendbar sind.

Das offene Ende 4 des Gehäuses, das typischerweise einen rechteckförmigen, rechteckartigen, ovalen, ellipsoidalen oder ähnlichen, insbesondere polygonalen, gegebenenfalls auch runden, Querschnitt aufweist, kann zum Zweck der wieder lösbaren Befestigung des Streulichtaufsatzes auf einer Stirnlampe annähernd komplementär zur Form eines Sattels ausgebildet sein, mit breitseitigen Ausnehmungen in Form eines auf dem Kopf stehenden "U" und längsseitigen, tiefergezogenen Seitenteilen des Gehäuses (siehe Fig.1 bis 3), die bei betriebsbereit aufgestecktem Streulichtaufsatz mit dem Sockelbereich der Stirnlampe zusammenwirken, beispielsweise durch Klemmwirkung, und typischerweise auf diesem aufliegen.

Um ein stabiles Ruhen des Streulichtaufsatzes auf der Stirnlampe zu gewährleisten, weist das Gehäuse 2 gemäss einer bevorzugten Ausführungsform im Fußbereich 6, in einem vorbestimmten Abstand zur Unterkante des offenen Endes 4 eines der beiden längeren Seitenteile, wenigstens einen an der Gehäuseinnenseite 11 angeordneten und nach innen weisenden, ersten Vorsprung 12 auf (siehe Fig. 6), der bei betriebsbereit auf einer Stirnlampe montiertem Streulichtaufsatz auf einem Widerlager, typischerweise einer korrespondierenden Kante, an der lichtaustrittsseitigen Oberseite der Stirnlampe aufliegt. Dieser mindestens eine, erste Vorsprung fungiert also einerseits als Abstandhalter für das korrekte Positionieren des Gehäuses und dient andererseits dazu, die Position des Streulichtaufsatzes auf der Stirnlampe zu stabilisieren, um ein allfälliges Wegkippen desselben zu verhindern. Der erste Vorsprung 12 kann beispielsweise in Form zweier eckständiger Nasen oder Nippel oder aber in Form eines länglichen, in einer Querschnittsebene des Streulichtaufsatzes an dessen Gehäuseinnenseite verlaufenden Wulstes, Falzes oder einer solchen Sicke, Leiste oder vorstehenden Innenkante ausgeführt sein.

Sofern hierin im Zusammenhang mit der Stirnlampe der Begriff "Oberseite" oder "lichtaustrittsseitig" vewendet wird, ist damit jene Seite gemeint, die die Austrittsöffnung für den Lichtstrahl aufweist.

Auf der dem ersten Vorsprung gegenüber liegenden Seite der Gehäusewandung kann das Gehäuse, typischerweise nicht auf gleicher Höhe mit diesem ersten Vorsprung, einen weiteren, nach innen weisenden, zweiten Vorsprung 14 aufweisen, der nach Art eines Schnellverschlusses, beispielsweise eines Schnappverschlusses, mit einer anderen Kante an der Oberseite oder einem seitlichen Bereich der Stirnlampe zusammenwirkt und das Gehäuse auf diese Weise an der Stirnlampe lösbar fixiert.

Selbstverständlich kann der Schnellverschluss auch in einer anderen geeigneten Form ausgeführt sein, beispielsweise in Form einer an der Lampe umlaufenden Nut, in die das Ende 4 des Gehäuses 2 formschlüssig eingesteckt und entweder durch Klemmwirkung oder wiederum über einen Schnappverschlussmechanismus festgehalten werden kann. Insbesondere für Lampen mit rundem Querschnitt sind - wie bereits weiter oben erwähnt - erfindungsgemässe Streulichtaufsätze vorgesehen, die an ihrem offenen Ende 4 einen runden Querschnitt mit einem Innen- oder Aussengewinde im Fussbereich 6 aufweisen und auf die Lampe mit entsprechendem Gegengewinde aufgeschraubt werden können. Auch bajonettartige Verschlüsse sind geeignet, wobei das offene Ende 4 des Gehäuses beispielsweise einen an wenigstens einem Abschnitt, vorzugsweise an wenigstens zwei Abschnitten seines Umfanges platzierten, nach aussen gerichteten Kragen aufweist und mit diesem in eine entsprechende Rückhalteschiene an der Lampe eingedreht und festgeklemmt oder gegebenenfalls über einen Schnappmechanismus fixiert werden kann.

In einer einfachen aber universell anwendbaren Ausführungsform ist der Streulichtaufsatz im Bereich seines offenen Endes 4 insofern an die damit auszurüstende Lampe angepasst, als er in diesem Bereich zumindest annähernd den äusseren Konturen der Lampenbasis, der Lampenfassung oder des Lampensockels folgt und in diesem Bereich einen breitesten Durchmesser aufweist, der entweder geringfügig kleiner, gleich oder grösser als der korrespondierende grösste Durchmesser der Lampenbasis, -fassung bzw. des Lampensockels ist. Bei kleinerem Durchmesser kann der Streulichtaufsatz einfach unter Anwendung von Druck auf die Lampe gesteckt werden und wird dann durch Klemmwirkung dort festgehalten. Er besteht zu diesem Zweck aus einem zumindest geringfügig dehnbaren Material, beispielsweise einem geeigneten Kunststoffmaterial. Bei gleich grossem oder grösserem Durchmesser des offenen Endes 4 gegenüber der Lampenbasis, -fassung bzw. dem Lampensockel kann das Gehäuse 2 des Streulichtaufsatzes vollständig über die Lampe 9 gestülpt und dann beispielsweise mittels einer, zwei oder mehrerer seitlich am Gehäuse angebrachter Justier- oder Stellschrauben an der Lampenbasis, -fassung oder dem Lampensockel durch Festklemmen fixiert werden. Zu diesem Zweck bedarf es keiner Gegengewinde an der Lampe, da die Justier- oder Stellschrauben über Aussengewinde verfügen und in korrespondierenden, mit Innengewinde versehenen Öffnungen im Bereich des offenen Endes 4 des Streulichtaufsatzes geführt werden. Diese Stell- oder Justierschrauben können aus einem geeigneten Kunststoffmaterial gefertigt sein und zur leichteren Handhabbarkeit über gerippte oder mit kleinen Flügeln ausgestattete Schraubköpfe verfügen. Anstelle der Schrauben können grundsätzlich aber auch federbelastete Klemmstifte oder -bolzen mit Einrastmechanismus eingesetzt werden.

Zusätzlich kann der erfindungsgemäße Streulichtaufsatz, wie in Fig. 6 zu sehen, mit einer Aufhängevorrichtung 10 ausgestattet sein, welche das Aufhängen einer damit ausgestatteten Stirnlampe z.B. in einem Zelt oder Wohnmobil ermöglicht. Diese Aufhängevorrichtung ist typischerweise in Form eines Hakens, eines Bügels, einer Öse oder einer Schlaufe ausgebildet und im Bereich des ersten Endes 3 des Gehäuses befestigt.

Das Gehäuse selbst ist typischerweise aus einem transparenten oder transluzenten, vorzugsweise schlag- und kratzfesten, farblosen oder gefärbten Kunststoff gefertigt, kann aber auch aus einem derartigen Glas, vor allem gehärtetem Glas, bestehen.

In einer besonderen Ausführungsform kann der Diffusorspiegel des Reflektorelements 7 auch eine oder mehrere, gegebenenfalls schlitzförmige, Öffnungen 15 aufweisen, durch die ein Teil des Lichts der Lichtquelle hindurchdringen und beispielsweise einen farblosen oder gefärbten, transparenten oder transluzenten Bereich in der Kappe 8 nach aussen hin sichtbar beleuchten kann. So ein Bereich kann beispielsweise in Form eines Schriftzugs und/oder Logos des Herstellers gestaltet sein.

### Bezugszeichenliste

| | |
|---|---|
| 1 | Streulichtaufsatz für eine Stirnlampe |
| 2 | transparentes oder transluzentes, hülsenförmiges Gehäuse |
| 3 | erstes Ende des Gehäuses (Kopfende) |
| 4 | zweites Ende des Gehäuses (Fußende) |
| 5 | Kopfbereich |
| 6 | Fußbereich |
| 7 | Reflektorelement |
| 8 | Abschlusskappe |
| 8a, 8b | erster und zweiter Teil einer zweiteiligen Abschlusskappe |
| 9 | Stirnlampe |
| 10 | Aufhängevorrichtung |
| 11 | Gehäuseinnenseite |
| 12 | erster Vorsprung zum Stabilisieren des Aufsatzes |
| 13 | Lichtquelle der Stirnlampe |
| 14 | zweiter Vorsprung zum lösbaren Arretieren des Aufsatzes |
| 15 | Öffnung im Reflektorelement |
| | |

## Patentansprüche

1. Streulichtaufsatz (1) für eine Lampe (9), umfassend ein transparentes oder transluzentes, hülsenförmiges Gehäuse (2) mit einem ersten, geschlossenen Ende (3) und einem dem ersten gegenüber liegenden zweiten, offenen Ende (4), wobei das erste Ende (3) mit einem Abschlusselement (8) verschlossen ist und zusammen mit diesem einen Kopfbereich (5) bildet, wobei der Kopfbereich (5) an seiner Innenseite ein in Richtung zum offenen Ende (4) hin konvex gekrümmtes, als Diffusorspiegel ausgebildetes Reflektorelement (7) aufweist, und das zweite Ende (4) einen Fußbereich (6) bildet, **dadurch gekennzeichnet, dass** der Fussbereich (6) der äusseren Form und Geometrie der Lampe (9) zumindest soweit angepasst ist, dass ein reversibles Überstülpen des Streulichtaufsatzes (1) über die Lampe (9) oder ein reversibles Aufsetzen des Streulichtaufsatzes (1) auf die Lampe (9) und ein lösbares Fixieren desselben an der Lampe (9) möglich ist, wobei bei betriebsbereit an der Lampe (9) angebrachtem Streulichtaufsatz (1) das Reflektorelement (7) der Lichtquelle (14) zentral gegenüber liegt und der Abstand zwischen Reflektorelement (7) und Lichtquelle (14) der Lampe mindestens 1 cm, insbesondere 1 bis 20 cm, und typischerweise 5 bis 10 cm beträgt.

2. Streulichtaufsatz nach Anspruch 1 , **dadurch gekennzeichnet, dass** die Lampe eine Stirnlampe, Taschenlampe oder eine Glühbirne mit Fassung ist.

3. Streulichtaufsatz nach Anspruch 1 oder 2, **dadurch gekennzeichnet, dass** er im Fussbereich (6) seines offenen Endes (4) Befestigungsmittel aufweist, die mit korrespondierenden Befestigungsmitteln der Lampe zusammenwirken und es erlauben, ihn mit der Lampe nach Art eines Schnellverschlusses, insbesondere eines Schnapp-, Klemm-, Schraub- oder bajonettartigen Drehverschlusses, reversibel zu verbinden.

4. Streulichtaufsatz nach Anspruch 3, **dadurch gekennzeichnet, dass** das Gehäuse (2) im Fussbereich (6) einen quadratischen, rechteckigen, reckteckförmigen, polygonalen, ovalen, elliptischen, oder kreisrunden Querschnitt aufweist.

5. Streulichtaufsatz nach Anspruch 3 oder 4, **dadurch gekennzeichnet, dass** er nach Art eines Steckaufsatzes mit Schnappverschluss ausgeführt ist und mindestens einen ersten, an der Innenseite des Gehäuses (2) angeordneten, nach innen gerichteten Vorsprung (12) aufweist, der als Abstandhalter und zur mechanischen Stabilisierung des Streulichtaufsatzes auf einer Stirnlampe dient, wobei der mindestens eine erste Vorsprung (12) bei betriebsbereit auf der Stirnlampe montiertem Streulichtaufsatz auf einem Widerlager, z.B. einer Kante, an der Oberseite der Stirnlampe aufliegt, während das korrespondierende Ende der Gehäusewandung, die diesen ersten Vorsprung trägt, mit einem Sockelbereich der Stirnlampe zusammenwirkt und typischerweise auf diesem aufliegt.

6. Streulichtaufsatz nach Anspruch 5, **dadurch gekennzeichnet, dass** er mindestens einen zweiten, an der dem ersten Vorsprung gegenüberliegenden Gehäuseinnenseite befindlichen und nach innen gerichteten Vorsprung (14) aufweist, der zur lösbaren Befestigung des Streulichtaufsatzes auf der Stirnlampe dient, wobei der mindestens eine zweite Vorsprung (14) mit einer an der Oberseite der Stirnlampe befindlichen Kante in Form eines Schnellverschlusses, beispielsweise eines Schnappverschlusses, zusammenwirkt, während gleichzeitig die Gehäusewandung im Bereich ihres offenen Endes (4) mit der Stirnlampe über Klemmwirkung zusammenwirkt und auf einem Sockelbereich der Stirnlampe aufliegt.

7. Streulichtaufsatz nach einem der Ansprüche 1 bis 6, **dadurch gekennzeichnet, dass** das zweite, offene Ende (4) des Gehäuses in seiner Form annähernd komplementär zu einem Sattel ausgestaltet ist, mit breitseitig hochgezogenen, U-förmigen Ausnehmungen und längsseitig in die Gegenrichtung verlängerten Seitenwandteilen.

8. Streulichtaufsatz nach einem der Ansprüche 1 bis 7, **dadurch gekennzeichnet, dass** die Abschlusskappe (8) zweiteilig aufgebaut ist, einen ersten, etwa ringförmigen Teil (8a) umfasst, der das Reflektorelement (7) trägt, sowie einen zweiten Teil (8b), der als Deckel ausgebildet ist und über mindestens ein Verbindungselement, vorzugsweise eine Steckverbindung, lösbar mit dem ersten Teil (8a) verbunden ist.

9. Streulichtaufsatz nach einem der Ansprüche 1 bis 8, **dadurch gekennzeichnet, dass** das Abschlusselement (8) als separate Abschlusskappe ausgebildet ist, welche über einen Schnellverschluss, insbesondere eine Schnapp-, Klemm-, Schraub- oder Steckverbindung, mit dem ersten Ende (3) des Gehäuses (2) verbunden ist.

10. Streulichtaufsatz nach einem der Ansprüche 1 bis 9, **dadurch gekennzeichnet, dass** er am ersten Ende (3) mit einer Aufhängevorrichtung (10), insbesondere in Form eines Hakens, eines Bügels, einer Öse oder einer Schlaufe, ausgestattet ist.

11. Streulichtaufsatz nach einem der Ansprüche 1 bis 10, **dadurch gekennzeichnet, dass** das Gehäuse (2) in Form einer einstückigen oder aus zwei oder mehr Teilen zusammensetzbaren Hülse ausgebildet ist und zumindest im Bereich zwischen offenem Ende (4) und Kopfbereich (5) aus einem transparenten oder transluzenten, vorzugsweise schlag- und kratzfesten, farblosen oder gefärbten Kunststoff oder aus einem derartigen Glas besteht.

12. Streulichtaufsatz nach einem der Ansprüche 1 bis 1 1 , **dadurch gekennzeichnet, dass** das Reflektorelement (7) eine oder mehrere, gegebenenfalls schlitzförmige, Öffnungen (15) aufweist, durch die ein Teil des Lichts der Lichtquelle der Stirnlampe hindurchdringen und beispielsweise einen farblosen oder gefärbten, transparenten oder transluzenten Bereich in der Abschlusskappe (8) nach aussen hin sichtbar beleuchten kann.

13. Verwendung eines Streulichtaufsatzes gemäss einem der Ansprüche 1 bis 12, zum losen Überstülpen über oder zum lösbaren Fixieren auf einer handelsüblichen, tragbaren Lampe, insbesondere Taschen- oder Stirnlampe, zwecks Erzeugung von diffusem, blendfreiem Licht und/oder zum verbesserten räumlichen Ausleuchten der näheren Umgebung, insbesondere in einem Zelt, Campingmobil, Wohnwagen oder in einer Höhle.

14. Lampe, insbesondere Stirn- oder Taschenlampe, ausgestattet mit einem Streulichtaufsatz gemäss einem der Ansprüche 1 bis 12.
